# FASCICULE DE BREVET EUROPEEN

(11) **EP 4 189 718 B1**
(45) Date de publication et mention de la délivrance du brevet: **24.04.2024**
(21) Numéro de dépôt: 21751808.3
(22) Date de dépôt: 28.07.2021
(51) Int. Cl.: H01H 85/10, H01H 85/38, H01H 85/175

(54) **FUSIBLE ET PROCÉDÉ DE FABRICATION ASSOCIÉ**
SICHERUNG UND ZUGEHÖRIGES HERSTELLUNGSVERFAHREN
FUSE AND ASSOCIATED MANUFACTURING PROCESS

(30) Priorité: 29.07.2020 FR 2008037
(43) Date de publication de la demande: 07.06.2023
(73) Titulaire: Mersen France SB SAS, 69720 Saint-Bonnet-de-Mure (FR)
(72) Inventeur: MILLIERE, Laurent, 69007 LYON (FR); SARRUS, Franck, 69720 SAINT LAURENT DE MURE (FR); DE PALMA, Jean-François, 49124 ST BARTHELEMY D'ANJOU (FR)
(74) Mandataire: Lavoix
(86) Numéro de dépôt international: PCT/EP2021/071214
(87) Numéro de publication internationale: WO 2022/023448

(56) Documents cités:
- CN-B- 105 047 497
- JP-A- S5 364 746
- JP-U- S53 155 031
- US-A1- 2015 294 828

## Description

La présente invention concerne un fusible et un procédé de fabrication associé.

Un fusible est un composant électrique comprenant deux bornes et permettant, en cas de surintensité au-delà d'une limite appelée calibre du fusible, d'interrompre la circulation du courant électrique entre les deux bornes. Les deux bornes sont fixées à un corps isolant et sont électriquement connectées l'une à l'autre par l'intermédiaire d'au moins une lame fusible, disposée au sein d'une cavité ménagée dans le corps isolant. Une ou plusieurs lames fusibles peuvent être connectées en parallèle aux deux bornes selon le dimensionnement du fusible. Ce qui est décrit pour une lame fusible est transposable aux autres lames fusibles lorsqu'il y en a plusieurs.

Une lame fusible est réalisée en un matériau conducteur présentant une résistance électrique donnée et une température de fusion donnée. En fonctionnement normal, le courant traverse la lame fusible et la température de la lame fusible reste inférieure à la température de fusion. En cas de surintensité, la température de la lame fusible augmente et dépasse la température de fusion en un ou plusieurs points de la lame fusible, qui fond au moins partiellement, et la circulation du courant est coupée de façon irréversible. La lame fusible inclut, entre les connexions avec les deux pôles, au moins une portion intermédiaire présentant une section surfacique réduite. Une telle portion intermédiaire est appelée « section réduite ». Chaque section réduite offre une résistance au passage du courant plus importante que le reste de la lame. Lorsque l'intensité du courant circulant au travers de la lame augmente, la température de chaque section réduite augmente plus que la température du reste de la lame. En cas de surintensité, la fusion de la lame se fait préférentiellement au niveau d'une section réduite.

Lorsqu'une section réduite fond, un arc électrique se crée, et le courant continue de circuler jusqu'à extinction de l'arc électrique. L'arc électrique, défini comme un état plasma de la matière, provoque un fort échauffement localisé qui favorise la fusion de la lame fusible. Avec les conditions thermique et électriques, ce changement d'état du matériau de la lame fusible favorise à son tour l'entretien et l'allongement de l'arc électrique.

Il est connu de disposer des pare-arcs en silicone sur la lame fusible afin de limiter la propagation de l'arc.

Par exemple, US-5 596 306 enseigne de disposer des pare-arcs de part et d'autre de la section réduite. Les pare-arcs confinent l'arc électrique mais n'ont pas d'influence positive sur le temps d'extinction de l'arc électrique.

US-2015/294828-A1 décrit, par exemple, des pare-arcs rivetés en extrémité d'une lame fusible sur une section réduite respective. Là-aussi, les pare-arcs confinent l'arc électrique mais n'ont pas d'influence positive sur le temps d'extinction de l'arc électrique.

C'est à ces problèmes qu'entend plus particulièrement remédier l'invention, en proposant un fusible offrant de meilleures performances.

À cet effet, l'invention concerne un fusible, comprenant :
- au moins une lame fusible, ménagée dans une feuille présentant deux faces principales opposées s'étendant selon un axe longitudinal de la lame fusible, chaque lame fusible comprenant une portion laquelle est ménagée une section réduite définissant un plan transversal à la lame fusible,
- deux bornes de connexion, chaque borne étant reliée à chaque lame fusible,
- des pare-arcs, réalisés en un matériau élastique, qui sont associés par paire, les pare-arcs d'une même paire étant chacun situés en regard l'un de l'autre sur une face principale respective d'une même lame fusible, chaque pare-arc comprenant une face interne, orientée vers la lame fusible, une face avant, orientée vers la section réduite, et une face arrière, orientée à l'opposé de la section réduite,
dans lequel au moins une perforation est ménagée dans la lame fusible au voisinage de la section réduite, chacune desdites perforations étant au moins en partie obturée par les faces internes des deux pare-arcs d'une même paire, alors que chaque perforation ménage une cavité entre les deux pare-arcs d'une même paire.

Selon l'invention, la section surfacique d'un groupe de perforations, mesurée suivant l'axe longitudinal de cette lame fusible, est cinq fois supérieure, de préférence dix fois supérieure, à la plus petite section surfacique parmi les sections surfaciques des sections réduites ménagées sur cette lame fusible.

Grâce à l'invention, les lames fusibles comprenant des perforations recouvertes au moins en partie par des pare-arcs présentent un temps d'extinction significativement plus court que les lames fusibles sans perforation. Les perforations favorisent la progression de l'arc électrique, qui s'éteint plus vite qu'en l'absence de pare-arc. Il est ainsi possible, pour des fusibles d'un calibre donné, c'est-à-dire adaptés à une tension et/ou une puissance données, de concevoir des fusibles plus compacts, donc plus économiques.

Selon des aspects avantageux mais non obligatoires de l'invention, un tel fusible peut incorporer une ou plusieurs des caractéristiques suivantes prises isolément ou selon toute combinaison techniquement admissible :
- des perforations sont ménagées dans la lame fusible de chaque côté de la section réduite, alors que le fusible comprend, outre la première paire de pare-arcs, une deuxième paire de pare-arcs, les première et deuxième paires de pare-arcs obturant chacune au moins en partie les perforations ménagées de chaque côté de la section réduite ;
- les perforations présentent une forme allongée et sont disposées dans leur longueur parallèlement à la direction longitudinale de la lame fusible ;
- les perforations se prolongent parallèlement à la direction longitudinale de la lame fusible au-delà de la face arrière des pare-arcs, de manière à former des évents arrières ;
- les évents arrières présentent une longueur comprise entre 0,1 mm et 10 mm, de préférence entre 0,5 et 8 mm, de préférence encore entre 1 mm et 5 mm ;
- les perforations se prolongent parallèlement à la direction longitudinale de la lame fusible au-delà de la face avant des pare-arcs de manière à former des évents frontaux ;
- les évents frontaux présentent une longueur comprise entre 0,1 mm et 5 mm, de préférence entre 1 et 3 mm ;
- lequel les faces avant et arrière de chaque pare-arc sont séparées d'une longueur comprise entre 5 mm et 30 mm ;
- une distance entre la face avant d'un pare-arc et une ligne frontière la section réduite située en regard est comprise entre 0,5 mm et 20 mm, de préférence entre 1 mm et 15 mm, de préférence encore entre 2 mm et 12 mm ;
- les pare-arcs sont réalisés en un matériau présentant une dureté, mesurée sur une échelle Shore-A, comprise entre 20 et 90, de préférence comprise entre 40 et 70 ;
- les pare-arcs sont réalisés en un matériau élastomère, de préférence en silicone ;
- pour au moins une première paire de pare-arcs, les pare-arcs sont réalisés en un matériau préformé, alors qu'une couche d'adhésif est intercalée entre la lame fusible et la face interne de chaque pare-arc de cette paire, la face interne étant orientée vers une des faces principales de la lame fusible, de manière à fixer chaque pare-arc sur la lame fusible, et
- le fusible comprend une armature, qui est reçue dans une cavité d'un corps du fusible et qui limite les mouvements des lames fusibles par rapport au corps par l'intermédiaire d'entretoises et/ou de cales.

L'invention concerne aussi un procédé de fabrication d'un fusible tel que décrit précédemment, le fusible comprenant au moins une lame fusible avec une section réduite définissant un plan transversal à la lame fusible. Le procédé comprend les étapes consistant à :
- ménager dans la lame fusible au moins une perforation d'un côté du plan transversal,
- assembler deux pare-arc d'une première paire sur une face principale respective de la lame fusible au voisinage de la section réduite, de manière que chaque perforation est au moins en partie obturée par les pare-arcs, une distance entre une face avant de chaque pare-arc et une ligne frontière de la section réduite en regard étant comprise entre 1 mm et 15 mm.

Avantageusement, le procédé comprend une étape, antérieure à l'étape d'assemblage, consistant à fabriquer deux pare-arcs d'une première paire, les pare-arcs étant réalisés en un matériau élastomère réticulé et présentant une face interne plane. Au cours de l'étape d'assemblage, une couche d'adhésif est intercalée entre la face interne de chaque pare-arc et une face principale respective de la lame-fusible de manière à coller les pare-arcs de la première paire sur la lame fusible.

L'invention sera mieux comprise, et d'autres avantages de celle-ci apparaîtront plus clairement à la lumière de la description qui va suivre, de plusieurs modes de réalisation d'un fusible conformes à son principe, donnée uniquement à titre d'exemple et faite en référence aux dessins annexés, dans lesquels :
- [Fig 1] la figure 1 est une vue en perspective d'un fusible comprenant plusieurs lames fusibles et des pare-arcs conformes à un premier mode de réalisation de l'invention, certaines pièces étant représentées de façon schématique pour faciliter la lecture ;
- [Fig 2] la figure 2 est une vue du fusible de la figure 1, suivant la flèche Il sur la figure 1, certaines pièces étant omises pour faciliter la lecture ;
- [Fig 3] la figure 3 est une vue schématique en perspective à plus grande échelle d'une lame fusible et de pare-arcs de la figure 1, suivant la flèche III sur la figure 1 ;
- [Fig 4] la figure 4 représente schématiquement, sur des inserts a) et b), deux vues d'une même lame fusible et de pare-arcs de la figure 1 ;
- [Fig 5] la figure 5 est une figure analogue à la figure 4, représentant une même lame fusible et des pare-arcs conformes à un autre mode de réalisation de l'invention ;
- [Fig 6] la figure 6 est une figure analogue à la figure 4, représentant une même lame fusible et des pare-arcs conformes à un autre mode de réalisation de l'invention ;
- [Fig 7] la figure 7 est un graphe illustrant l'évolution d'un courant électrique traversant des lames fusibles conformes à l'état de la technique ou à des modes de réalisation de l'invention ;
- [Fig 8] la figure 8 est un diagramme représentant des étapes d'un procédé de fabrication d'une lame fusible et de pare-arcs conforme à des modes de réalisation de l'invention ;
- [Fig 9], la figure 9 est une figure analogue à la figure 3, représentant une lame fusible et des pare-arcs conformes à un autre mode de réalisation de l'invention, et
- [Fig 10] la figure 10 représente schématiquement, sur des inserts a) et b), deux vues d'une même lame fusible et de pare-arcs de la figure 9.

Un fusible 2 est représenté sur la figure 1. Le fusible 2 comprend un corps 20, représenté de façon schématique en pointillés, et deux bornes 22 de connexion.

Le corps 20 est réalisé en un matériau isolant, par exemple en céramique. Le corps 20 présente généralement une forme de cylindre allongé définissant un axe A2 longitudinal du fusible 2. Dans l'exemple illustré, le corps 20 présente une forme parallélépipédique, c'est-à-dire que le corps 20 est un cylindre de section rectangulaire. En variante non limitative, le corps 20 présente une section elliptique, voire circulaire. On définit une direction transversale comme étant une direction orthogonale à l'axe A2. Un plan transversal du fusible 2 est ainsi un plan orthogonal à l'axe A2.

Dans l'exemple illustré, les bornes 22 sont disposées sur deux faces respectives du corps 20, opposées et orthogonales à l'axe A2. Chaque borne 22 présente une forme de cylindre de section ovale et de génératrice parallèle à l'axe A2. Un trou oblong 24 est ménagé au travers de chaque borne 22. Chaque borne 22 comprend une platine 26, destinée à l'assemblage du fusible 2 à un porte-fusible, non représenté.

Le corps 20 du fusible 2 comprend une cavité V20, dans laquelle sont logées des lames fusibles 4. Chaque lame fusible 4 comprend deux extrémités d'attache 40 opposées, chaque extrémité 40 étant reliée à une des bornes 22. Les lames fusibles 4 sont ainsi électriquement connectées en parallèle aux bornes 22. Autrement dit, chaque borne 22 est reliée à une des extrémités d'attache 40 respective de chaque lame fusible 4.

Les lames fusibles 4 sont ici au nombre de quatre, ce nombre pouvant varier suivant le dimensionnement du fusible 2, notamment en fonction du voltage et de l'ampérage pour lesquels le fusible 2 est conçu. Lorsqu'un fusible 2 comprend plusieurs lames fusibles 4, les lames fusibles 4 présentent avantageusement la même structure et fonctionnent de la même façon. Les lames fusibles 4 du fusible 2 sont de préférence identiques. Ce qui est expliqué pour une lame fusible 4 est transposable aux autres lames fusibles 4.

Les lames fusibles 4 sont des éléments réalisés en un matériau conducteur, qui présente une résistance électrique et une température de fusion. Le matériau des lames fusibles 4 est préférentiellement métallique, par exemple en argent, noté Ag. Chaque lame fusible 4 présente ici une forme de rectangle allongé, dont les grands côtés sont disposés parallèlement à l'axe A2. Chaque lame fusible 4 présente une largeur, mesurée transversalement à l'axe A2, constante.

Chaque lame fusible 4 présente ici une forme symétrique par rapport à un plan transversal P4 et est ménagée dans une feuille, qui présente deux faces principales opposées, qui s'étendent selon l'axe longitudinal A2 et qui comprennent des portions planes séparées par des pliures transversales 42. Dans l'exemple illustré, les portions planes d'une même lame fusible 4 sont situées dans un même plan moyen, les plans moyens de chacune des lames fusibles 4 étant parallèles entre eux et définissant un axe principal noté A4. L'axe A4 est un axe transversal à l'axe A2. En variante les portions planes d'une même lame fusible 4 ne sont pas toutes situées dans un même plan moyen.

Des rangées de trous 44 sont ménagées dans certaines des portions planes de chaque lame fusible 4, chaque rangée de trous 44 étant orientée transversalement à l'axe A2 et définissant une section réduite 46. Autrement dit, chaque lame fusible 4 comprend une portion intermédiaire entre les deux extrémités d'attache 40 dans laquelle est ménagée une section réduite 46.

Chaque lame fusible 4 présente, au niveau de chaque section réduite 46, une résistance électrique supérieure à la résistance électrique ailleurs qu'au niveau des sections réduites 46. Ainsi, lorsqu'un courant électrique circule entre les bornes 22, la lame fusible 4 présente, au niveau des sections réduites 46, un échauffement localisé. En cas de surintensité, la fusion du matériau de la lame fusible 4 se produit préférentiellement au niveau des sections réduites 46.

Dans l'exemple illustré, chaque lame fusible 4 présente plusieurs types de sections réduites 46, les trous 44 ayant par exemple des diamètres différents selon la section réduite 46 considérée. Ainsi, lorsqu'une surintensité se produit, certaines sections réduite 46 sont susceptibles de fondre plus rapidement que d'autres. Lorsque la lame fusible 4 comprend un seul type de section réduite 46, sa courbe de réponse « temps de coupure / intensité de coupure « présente un aspect donné. En combinant différents types de sections réduites 46, on obtient une courbe de réponse qui est la superposition de chacune des courbes de réponse correspondant à chacune des sections. Cet aspect n'est pas détaillé plus avant dans la présente description.

Dans l'exemple illustré, le fusible 2 comprend aussi une armature 48, qui est reçue dans la cavité V20 du corps 20. L'armature 48 n'est pas indispensable à la mise en oeuvre de l'invention décrite dans la présente description, mais contribue à sa mise en oeuvre. L'armature 48 sert, entre autres, à l'assemblage du corps 20 au reste du fusible 2 et au maintien des lames fusibles 4, par exemple pour les protéger au cours de la fabrication du fusible 2. Les lames fusibles 4 sont en effet très fines et flexibles, les lames fusibles 4 pouvant présenter des épaisseurs de l'ordre de 0,1 mm voire moins.

L'armature 48 est réalisée en un matériau isolant, de préférence rigide, par exemple en matière synthétique, éventuellement renforcé de fibres inorganiques telles que des fibres de verre. À titre d'exemples non limitatifs, l'armature 48 est réalisée en polyimide - noté aussi PI -, en polyétheréthercétone - noté aussi PEEK -, en polytétrafluoroéthylène - noté aussi PTFE -, en polyamide - noté aussi PA -, en silicone ou en polyphénylsulfone - noté aussi PPSU -.

Dans l'exemple illustré, l'armature 48 comprend deux panneaux latéraux 50, situés en regard l'une de l'autre et reliés l'un à l'autre par des entretoises 52. La structure de l'armature 48 n'est pas limitative.

Chaque panneau 50 comprend, sur une face orientée vers l'autre panneau 50, des encoches 54 de maintien des lames fusibles 4.

Dans l'exemple illustré sur la figure 2, les entretoises 52 sont représentées en coupe, tandis que les panneaux latéraux 50 ne sont pas représentés. Les entretoises 52 sont ici regroupées en deux empilements 56 de cinq entretoises 52 chacun, chaque empilement 56 étant ici situé au voisinage des extrémités d'attache 40 des lames fusibles 4. Une lame fusible 4 est ainsi maintenue, par pincement, entre deux entretoises 52 voisines, tandis que les deux entretoises 52 situées aux extrémités de chaque empilement 56 sont en appui sur le corps 20, du côté intérieur de la cavité V20. Lorsque le corps 20 est assemblé au reste du fusible 2, les entretoises 52 limitent l'amplitude des mouvements des lames fusibles 4 par rapport au reste du fusible 2.

Outre les lames fusibles 4 et l'armature 48 reçus dans la cavité V20 du corps 20, la cavité 20 est généralement remplie d'une poudre servant à absorber une partie de l'énergie de l'arc électrique apparaissant en cas de surintensité, contribuant une extinction plus rapide de l'arc et à une interruption plus rapide du courant électrique. Une telle poudre, non représentée sur les figures, est de préférence sous forme de particules micrométriques et est par exemple du sable siliceux.

Dans l'exemple illustré, une des sections réduites 46 de chaque lame fusible 4, référencée 46A, est disposée à cheval sur un plan transversal confondu avec le plan transversal P4. Dans la suite on considère principalement la section réduite 46A, sachant que ce qui est valable pour la section réduite 46A est généralement transposable aux autres sections réduites 46.

Des pare-arcs 6, visibles en coupe sur la figure 2 et à plus grande échelle en perspective sur la figure 3, sont disposés au voisinage de chaque section réduite 46A. En particulier, pour chaque section réduite 46A, quatre pare-arcs 6 sont disposés, d'une part, symétriquement par rapport au plan transversal P4 et, d'autre part, symétriquement par rapport à la lame fusible 4. Deux pare arcs 6 situés d'un même côté du plan transversal P4 forment ainsi une paire 60 de pare-arcs 6, les pare-arcs 6 d'une même paire 60 étant chacun situés en regard l'un de l'autre sur une face principale respective d'une même lame fusible 4.

Dans l'exemple illustré, les deux paires 60 de pare-arcs 6 sont séparées l'une de l'autre par une seule section réduite 46A. En variante non représentée, deux paires 60 de pare-arcs 6 sont séparées par plusieurs sections réduites 46 ou 46A.

Les pare-arcs 6 présentent des formes similaires et fonctionnent de la même façon. En particulier, les pare-arcs 6 d'une même paire 60 sont de préférence identiques. Dans la suite de la description, on considère que les quatre pare-arcs 6 situées au voisinage de la section réduite 46A sont identiques.

Les pare-arcs 6, dits aussi « *arc suppressors »* en anglais, sont réalisés en un matériau élastique, c'est-à-dire un matériau apte à se déformer sous l'effet d'une contrainte mécanique et à reprendre sa forme initiale lorsque cette contrainte mécanique s'interrompt. Dans l'exemple illustré, les pare-arcs 6 sont réalisés en un matériau élastomère. Le matériau élastomère des pare-arcs 6 est par exemple du polysiloxane, dit aussi silicone - également noté « *silicone* » en anglais -.

Avantageusement, les pare-arcs 6 sont réalisés en un matériau préformé, c'est-à-dire un matériau déjà réticulé. Un matériau silicone déjà réticulé est un matériau solide qui présente une forme définie et peut être manipulé aisément, en particulier peut être découpé et/ou usiné selon des tolérances dimensionnelles réduites, alors qu'un matériau silicone non-réticulé se présente généralement sous la forme d'une pâte, qui n'a pas de forme définie.

Le fusible 2 comprend aussi des cales 58, qui sont reliées aux lames fusibles 4 ou aux pare-arcs 6 de manière à être immobilisées par rapport aux lames fusibles 4, notamment lors du montage ou des manipulations du fusible 2. Ainsi, lors du montage du fusible 2, les efforts dus aux manipulations sont répartis entre toutes les lames fusibles 4, ce qui réduit les risques d'endommager les lames fusibles 4.

Les cales 58 permettent aussi d'immobiliser les lames fusible 4 par rapport à l'armature 48 lorsqu'elle est présente et/ou par rapport au corps 20 lorsque le fusible 2 est entièrement assemblé. Optionnellement, lorsque l'armature 48 est présente, certaines des cales 58 coopèrent avec les encoches 54, ou bien avec d'autres formes ou usinages, non représentés, qui sont ménagés dans l'armature 48, de manière à limiter les mouvements des lames fusibles 4 par rapport à l'armature 48. Plus généralement, l'armature 48 limite les mouvements des lames fusibles 4 par l'intermédiaire des entretoises 52 et/ou des cales 58. Ainsi, lors de l'assemblage du fusible 2, les lames fusibles 4 sont protégées par l'armature 48. L'opération d'assemblage peut être réalisée plus rapidement, avec une probabilité réduite de défauts, ce qui est économiquement avantageux.

Dans l'exemple de la figure 2, les cales 58 ont chacune une forme de parallélépipède. Avantageusement, les cales 58 sont réalisées en un matériau identique au matériau des pare-arcs 6, par exemple en un matériau élastomère déjà réticulé tel que du silicone. Sur la figure 2, les cales 58 et les pare-arcs 6 sont représentés de manière schématique. En particulier, les proportions entre les dimensions des pare-arcs 6 et des cales 58 ne sont pas limitatives.

Dans l'exemple illustré, les sections réduites 46A des lames fusibles 4 sont alignées sur le plan transversal P4, et les pare-arcs 6 sont disposés de part et d'autre du plan transversal P4. Certaines des cales 58, situées au voisinage de la section réduite 46A, sont intercalées entre deux pare-arcs 6 situés d'un même côté du plan transversal P4 et appartenant respectivement à deux lames fusibles 4 voisines.

Avantageusement, les cales 58 sont fixées aux lames fusibles 4 ou aux pare-arcs 6 par collage, c'est-à-dire d'une manière analogue à la façon, décrite plus loin dans la présente description, dont les pare-arcs 6 sont fixés aux lames fusibles 4.

En variante, lorsqu'un pare-arc 6 est au contact d'une cale 58, cette cale 58 est venue de matière avec ce pare-arc 6. Un tel pare-arc 6 contribue, d'une part, à l'extinction de l'arc et, d'autre part, au maintien des lames fusibles 4.

Lorsque le fusible 2 est entièrement assemblé, les cales 58 sont légèrement comprimées dans la direction de l'axe A4. En particulier, les pare-arcs 6 sont légèrement comprimés dans la direction de l'axe A4 par l'intermédiaire des cales 58.

Lorsque l'armature 48 est présente, certaines des cales 58 coopèrent avec l'armature 48 de manière que les pare-arcs 6 sont comprimés dans la direction de l'axe A4.

On décrit à présent un sous-ensemble comprenant une lame fusible 4 avec une section réduite 46A et deux paires 60 de pare-arcs 6 situés au voisinage de cette section réduite 46A, notamment à l'aide de la figure 3.

Chaque pare-arc 6 présente ici une forme parallélépipédique allongée et est disposé dans sa longueur parallèlement à la section réduite 46A, la longueur de chaque pare-arc 6 étant ici égale à la largeur de la lame fusible 4. En variante non représentée, chaque pare-arc 6 présente une longueur supérieure à la largeur de la lame fusible 4. Chaque pare-arc 6 présente une face avant 62, qui est orientée vers la section réduite 46A au voisinage de laquelle ce pare-arc 6 est situé, et une face arrière 64, opposée de la face avant 62, autrement dit orientée à l'opposé de la section réduite 46A. On définit une longueur L6 comme étant une longueur séparant la face avant 62 de la face arrière 64.

Chaque pare-arc 6 présente une face interne 66 qui est orientée vers une face principale de la lame fusible 4, et une face externe 68 qui est orientée à l'opposé de la face interne 66. On définit une épaisseur L7 d'un pare-arc 6 comme étant une distance séparant la face interne 66 de la face externe 68.

On définit deux lignes frontières 70 de la section réduite 46A comme étant deux lignes parallèles au plan transversal P4, situées de part et d'autre du plan P4 et contenant la section réduite 46A, les deux lignes frontières 70 étant chacune tangentes à au moins un des trous 44 de la section réduite 46A. Chaque ligne frontière 70 est donc située entre la section réduite 46A et la face avant 62 des pare-arcs 6 voisins. Dans l'exemple illustré sur la figure 3, les trous 44 de la section réduites 46A sont tous alignés et présentent le même diamètre, ainsi les lignes frontières 70 sont tangentes à tous les trous 44 de la section réduite 46A.

Pour chaque pare-arc 6, on définit une distance L8 entre ce pare-arc 6 et la section réduite 46A située en regard comme étant une distance, mesurée parallèlement à l'axe A2, entre la face avant 62 de ce pare-arc 6 et la plus proche des lignes frontières 70 de la section réduite 46A en regard.

Chaque pare-arc 6 est avantageusement assemblé à la lame fusible 4 par collage. À cet effet, pour chaque pare-arc 6, une couche d'adhésif 72 est intercalée entre la face interne 66 et la face de la lame fusible 4 située en regard, de manière à fixer ce pare-arc 6 sur la lame fusible 4. Autrement dit, chaque pare-arc 6 est collé sur la lame fusible 4. Pour garantir une bonne fixation de chaque pare-arc 6 sur la lame fusible 4, chaque face interne 66 est de préférence plane.

Lorsque les deux pare-arcs 6 d'une même paire 60 sont fixés sur la lame fusible 4, les faces internes 66 des pare-arcs 6 d'une même paire 60 sont superposées l'une à l'autre.

Chaque couche d'adhésif 72 est de préférence une couche mince, c'est à dire présentant une épaisseur comprise entre 10 µm et 0,5 mm, de préférence inférieure à 0,1 mm. Chaque couche d'adhésif 72 est de préférence uniforme, c'est-à-dire que la couche d'adhésif 72 présente une épaisseur constante sur l'ensemble de la face interne 66.

Selon des exemples, la couche d'adhésif 72 est appliquée directement sur la lame fusible 4, le pare-arc 6 étant ensuite positionné sur la lame fusible 4 puis mis à reposer en étant maintenu immobile pour laisser à l'adhésif le temps de durcir.

De préférence, la face interne 66 d'un pare-arc 6 est préencollée, c'est-à-dire que la couche d'adhésif 72 est appliquée directement sur la face interne 66 d'un pare-arc 6. Le pare-arc 6 préencollé est ensuite positionné sur la lame fusible 4 puis mis à reposer en étant maintenu immobile, par exemple au moyen d'un dispositif tel qu'une pince de maintien, pour laisser à l'adhésif le temps de durcir. La pince de maintien n'est pas représentée. Suivant la composition de la couche d'adhésif 72, la fixation de pare-arc 6 à la surface de la lame fusible 4 peut être instantanée. Par « instantanée », on entend que le durcissement de la couche d'adhésif 72 ne prend que quelques secondes, par exemple moins de 10 secondes, ce qui est très court comparativement au temps de réticulation d'un matériau en silicone non réticulé.

La couche d'adhésif 72 est appliquée par exemple par pulvérisation. En variante, la couche d'adhésif 72 est un adhésif dit « double-face », c'est-à-dire que la couche d'adhésif comprend un substrat tel qu'une feuille, réalisée en papier ou en polymère isolant, présentant deux faces enduites d'un film d'adhésif respectif. L'utilisation d'un adhésif double-face permet un assemblage facilité du fusible 2.

Au cours de son utilisation, un fusible 2 s'échauffe à cause du courant électrique qui le traverse, et ce fusible 2 peut présenter une température supérieure à 100°C, par exemple comprise entre 150°C et 200°C, et ce pendant plusieurs mois voire plusieurs années. L'adhésif utilisé pour fixer les pare-arcs 6 à la lame fusible 4 est sélectionné pour résister à ces conditions opératoires. D'autre part, lorsque le fusible 2 fond et qu'un arc électrique apparait, il se peut que l'adhésif soit exposé à un arc électrique. L'adhésif est sélectionné pour ne pas causer de réaction exothermique lorsqu'il est soumis à un arc électrique.

À titre d'exemples non limitatifs, l'adhésif est un adhésif inorganique, tel qu'un adhésif au silicone, ou bien un adhésif organique, tel qu'une colle cyanoacrylate, une colle époxyde, ou bien encore une colle vinylique, ou acrylique, ou aliphatique, ou polyuréthane, ou néoprène, etc. Selon le type d'adhésif employé, il se peut qu'une activation de surface soit nécessaire, par exemple sur la face interne 66 des pare-arcs 6.

Sur la figure 4, le fusible 2 selon l'invention comprend des perforations 80, ménagées au dans la lame fusible 4 de chaque côté de la section réduite 46A, autrement dit de part et d'autre du plan transversal P4. Dans le premier mode de réalisation, les perforations 80 sont recouvertes par les pare-arcs 6, c'est-à-dire que tant que le fusible 2 n'a pas fondu, les perforations 80 sont entièrement obturées, dans la direction de l'axe A4, par les faces internes 66 des pare-arcs 6. Les faces internes 66 des pare-arcs 6 de chaque paire 60 ne sont cependant pas en contact l'une avec l'autre, de manière à ne pas obstruer, dans la direction de l'axe longitudinal A2, la perforation 80 correspondante. Chaque perforation 80 ménage ainsi une cavité entre les deux pare-arcs 6 d'une même paire 60.

Une même lame fusible 4 est représentée sur les inserts a) et b) de la figure 4, l'insert b) représentant une coupe de la lame fusible 4 de l'insert a) suivant un plan de coupe 4b sur l'insert a).

On décrit à présent, de manière schématique, le principe de fonctionnement d'une lame fusible 4 comprenant des pare-arcs 6 disposés au voisinage de la section réduite 46A, qui obturent les perforations 80. Lorsque cette lame fusible 4, reliée à un circuit, est traversée par un courant électrique trop important, la section réduite 46A fond et un arc électrique apparait au niveau de la section réduite 46A. Tant que cet arc existe, un courant électrique continue de circuler au travers de la lame fusible 4, le matériau de la lame fusible 4 continue de fondre, et l'arc continue de se propager en s'éloignant de la section réduite 46A. À mesure que la longueur de l'arc augmente, la tension de l'arc augmente. Enfin, lorsque la tension d'arc atteint une valeur supérieure à une tension électrique du circuit, l'arc s'éteint, et plus aucun courant électrique ne circule au travers de la lame fusible 4. La durée entre un instant d'apparition de l'arc électrique et un instant d'extinction de l'arc définit un temps de coupure du fusible 2.

Dans le cadre de la présente invention, les deux pare-arcs 6 d'une paire 60 créent entre eux une zone de confinement, qui canalise les espèces ioniques générées par l'arc alors que l'arc progresse. La progression de l'arc électrique est ainsi canalisée dans une direction préférentielle, qui est ici parallèle à l'axe A2 en s'éloignant de la section réduite 46A. La progression de l'arc ainsi canalisé est plus rapide qu'en l'absence de pare-arc 6, comme c'est le cas dans l'état de la technique. L'arc grandissant plus rapidement, la tension d'arc l'arc croît elle-aussi plus vite, et l'instant d'extinction de l'arc est atteint plus vite. Grâce aux pare-arcs 6, le temps de coupure de la lame fusible 4 est plus court. Autrement dit, la coupure d'un fusible 2 comprenant des pare-arcs 6 de part et d'autres des sections réduites 46A présente une coupure plus rapide.

Les perforations 80 réduisent la quantité de matériau à fondre au cours de la progression de l'arc électrique, une fois que l'arc atteint la face avant 62 des pare-arcs 6. La progression de l'arc est ainsi plus rapide qu'en l'absence de perforations 80, comme illustré en figure 7. Les perforations 80 ne sont pas obstruées, dans la direction parallèle à l'axe A2 du fusible 2, par les pare-arcs 6, de manière à ne pas gêner la progression de l'arc électrique.

Tant que l'arc n'a pas atteint les pare-arcs 6, la vitesse de progression de l'arc n'est pas notablement influencée par les pare-arcs 6, c'est-à-dire que la vitesse de progression de l'arc est similaire à ce qui se passe en l'absence de pare-arcs. Si les pare-arcs 6 sont trop éloignés de la section réduite 46A, l'effet des pare-arcs 6 est inutilement retardé.

À l'inverse, si les pare arcs 6 sont trop proches de la section réduite 46A, lors de l'apparition de l'arc la chaleur dégagée par ce dernier est trop importante et risque de décomposer le matériau des pare-arcs 6, par exemple par carbonisation. De même, en fonctionnement normal, la section réduite 46A chauffe plus que les autres parties de la lame fusible 4. Si les pare-arcs 6 sont trop proches de la section réduite 46A, les pare-arcs 6 risquent de vieillir plus vite, notamment de durcir, ce qui n'est pas souhaitable, pour des raisons expliquées plus loin dans la présente description. Ainsi, la distance L8 entre les pare-arcs 6 et la ligne frontière 70 de la section réduite est comprise entre 1 mm et 15 mm, de préférence entre 3 mm et 10 mm, de préférence encore entre 4 mm et 8 mm. Une distance L8 égale à 6 mm donne de bons résultats.

Pour que l'effet de confinement des pare-arcs 6 soit notable et éviter que l'arc ne puisse contourner le pare-arc 6, il faut notamment que le pare-arc 6 présente une épaisseur L7 suffisante. Ainsi chaque pare-arc 6 présente une épaisseur L7 supérieure à 0,2 mm, de préférence supérieure à 0,5 mm, de préférence encore supérieure à 1 mm. Une épaisseur L7 égale à 2 mm donne de bons résultats. L'épaisseur L7 n'est pas limitée, si ce n'est par exemple pour des raisons pratiques d'encombrement, notamment lors de l'assemblage du fusible 2. Ainsi l'épaisseur L7 est inférieure à 20 mm, de préférence inférieure à 10 mm, de préférence encore inférieure à 5 mm.

Pour que l'effet de confinement des pare-arcs 6 soit notable, il faut aussi que l'arc électrique puisse être canalisé sur une longueur suffisante, afin que la tension d'arc atteigne la tension du circuit avant que l'arc ne débouche du côté de la face arrière 64 des pare-arcs 6. Si la longueur L6 des pare-arcs 6 est trop courte, l'arc électrique débouchera du côté de la face arrière 64 des pare-arcs 6, et continuera ensuite de progresser à une vitesse similaire à ce qui se passe en l'absence de pare-arcs. Ainsi chaque pare-arc 6 présente une longueur L6 supérieure à 5 mm, de préférence supérieure à 7 mm. La longueur L6 n'est pas limitée, si ce n'est par exemple pour des raisons pratiques d'encombrement. Ainsi la longueur L6 est inférieure à 30 mm, de préférence inférieure à 25 mm, de préférence encore inférieure à 20 mm.

La dureté du matériau élastique des pare-arcs 6 a une influence non négligeable sur la réduction du temps de coupure des fusibles 2. Le matériau élastique des pare-arcs 6 présente une dureté évaluée sur une échelle dite Shore-A, qui va de 0 pour un matériau très mou à 100 pour un matériau très dur. L'effet de confinement d'un matériau trop mou, présentant une dureté Shore-A inférieure à 20, est insuffisant. Une dureté supérieure à 40 est préférée.

À l'inverse, un pare-arc 6 réalisé en un matériau trop dur ne présente pas non plus de bonnes performances. Le matériau des pare-arcs 6 est ainsi choisi avec une dureté Shore-A inférieure à 90. D'autre part, dans les conditions opératoires d'un fusible 2, les pare-arcs 6 sont soumis à des températures pouvant dépasser les 100°C ou 150°C, est les élastomères ont tendance, en vieillissant, à durcir. Le matériau des pare-arcs 6 est ainsi choisi pour que sa dureté Shore-A reste inférieure à 90 même après vieillissement. Ainsi la dureté Shore-A du matériau neuf des pare-arcs 6 est de préférence choisie inférieure à 70.

Ainsi les pare-arcs 6 sont réalisés en un matériau présentant une dureté, mesurée sur une échelle Shore-A, comprise entre 20 et 90, de préférence comprise entre 40 et 70.

De manière surprenante, l'état de compression mécanique des pare-arcs 6 a une influence positive sur la réduction du temps de coupure des fusibles 2. Avantageusement, lorsque le fusible 2 est assemblé, les pare-arcs 6 sont légèrement comprimés dans une direction parallèle à l'axe A4, c'est-à-dire une direction orthogonale aux faces principales de la lame fusible 4 à l'endroit où ces pare-arcs 6 sont situés. Lorsque le fusible 2 est assemblé, chaque pare-arc 6 est comprimé et présente une épaisseur L7 inférieure à 99% de l'épaisseur L7 de ce même pare-arc 6 lorsque ce pare-arc 6 n'est soumis à aucune contrainte extérieure, de préférence inférieure à 98%, de préférence encore inférieure à 95%.

La mise en compression des pare-arcs 6 d'une même paire se fait au moyen de dispositifs spécifiques, tels des pinces de compression, et/ou au moyen de l'armature 48 lorsqu'elle est présente, par exemple par l'intermédiaire des cales 58.

Les pinces de compression ne sont pas représentées. Lorsque des pinces de maintien sont utilisées lors du montage pour immobiliser les pare-arcs 6 et laisser à l'adhésif le temps de durcir, ces pinces de maintien servent aussi avantageusement de pince de compression et sont laissées en place sur les pare-arcs 6 une fois la couche d'adhésif 72 durcie.

Avantageusement, les perforations 80 présentent chacune une forme allongée et sont disposées dans leur longueur parallèlement à l'axe A2 du fusible 2, autrement dit parallèlement à la direction longitudinale de la lame fusible 4. De façon schématique, les perforations 80 de forme allongée ménagent des canaux, parallèles à l'axe longitudinal A2, qui favorisent la progression de l'arc électrique. Dans le premier mode de réalisation de l'invention, chaque perforation 80 présente une longueur, mesurée parallèlement à l'axe longitudinal A2 du fusible 2, sensiblement égale à la longueur L6 des pare-arcs 6 qui obturent cette perforation 80.

Les perforations 80 ménagées d'un côté du plan transversal P4 sont de préférences symétriques aux perforations 80 ménagées de l'autre côté du plan transversal P4. Les perforations 80 situées d'un même côté du plan transversal P4 forment un groupe de perforations 80. Dans le premier mode de réalisation, les perforations 80 d'un même groupe sont ainsi entièrement obturées par les faces internes 66 des deux pare-arcs 6 d'une même paire 60.

Dans l'exemple illustré, chaque groupe de perforations 80 comprend trois perforations 80, ce nombre n'étant pas limitatif. En variante, chaque groupe de perforations 80 comprend une seule perforation 80, ou bien deux, voire quatre ou plus.

Les perforations 80 d'un même groupe sont de préférence disposées en rangées, c'est-à-dire alignées les unes par rapport aux autres suivant une direction transversale à la lame fusible 4, autrement dit suivant une direction orthogonale à l'axe A2.

Dans l'exemple illustré dans l'insert a) de la figure 4, les perforations 80 ont une section rectangulaire. En variantes non limitatives, les perforations 80 ont une forme d'ovale ou bien encore d'ellipse ou bien encore en forme de losange ou plus généralement ont une forme oblongue. La forme des perforations 80 dépend notamment du mode de fabrication des perforations 80, les perforations 80 étant, de façon non limitative, produite par emboutissage, par découpage laser ou encore par électroérosion. Les perforations 80 d'un même groupe ont de préférence chacune la même forme.

Pour chaque groupe de perforations 80, plus les perforations 80 sont nombreuses et présentent une largeur importante, la largeur étant mesurée parallèlement à la direction transversale de la lame fusible 4, et plus la résistance électrique, mesurée parallèlement à l'axe A2 du fusible 2, au passage de ce groupe de perforations 80 augmente. Cependant, à la différence des sections réduites 46 ou 46A, l'objet des perforations 80 n'est pas de favoriser, en cas de surintensité, le départ de l'arc électrique en cas de surintensité, mais de ménager des passages favorisant la progression de l'arc une fois que l'arc atteint les pare-arcs 6.

Pour chaque lame fusible 4, la section surfacique d'un groupe de perforations 80, mesurée suivant l'axe longitudinal de cette lame fusible 4, est cinq fois supérieure, de préférence dix fois supérieure, à la plus petite section surfacique parmi les sections surfaciques des sections réduites 46 ou 46A ménagées sur cette lame fusible 4.

Les perforations 80 d'un même groupe sont de préférence régulièrement espacées suivant la direction transversale de la lame fusible 4, pour éviter de fragiliser localement le matériau de la lame fusible 4 ou éviter de créer un point chaud lorsque le courant circule dans la lame fusible 4.

Une lame fusible 4 et des pare-arcs 6 conformes à des deuxième et troisième modes de réalisation de l'invention sont représentés respectivement sur les figures 5 et 6, tandis qu'une lame fusible 4 et des pare-arcs 6 conformes à un quatrième mode de réalisation de l'invention sont représentés sur les figures 9 et 10. Les éléments analogues à ceux du premier mode de réalisation portent les mêmes références et fonctionnent de la même façon. Dans ce qui suit, on décrit principalement les différences entre chaque mode de réalisation et le ou les précédents.

Une des principales différences du deuxième mode de réalisation, représenté en figure 5, avec le premier mode est que des perforations 80 dépassent des pare-arcs 6 du côté opposé à la section réduite 46A. Une même lame fusible 4 est représentée sur les inserts a) et b), l'insert b) représentant une coupe de la lame fusible 4 de l'insert a) suivant un plan de coupe 5b sur l'insert a).

Chaque perforation 80 se prolonge parallèlement à l'axe longitudinal A2 du fusible 2, au-delà de la face arrière 64 des pare-arcs 6 voisins. Chaque perforation 80 comprend ainsi une portion arrière, située du côté opposé à la section réduite 46A, qui dépasse de la face arrière 64 et forme un évent arrière 82, par lequel débouche la perforation 80.

Lorsqu'un arc progresse entre les pare-arcs 6 d'une même paire 60, les évents arrières 82 permettent d'évacuer plus rapidement les produits générés par l'arc, notamment le métal en fusion ou d'autres espèces ionisées. L'élimination rapide de ces produits déstabilise l'arc ce qui conduit à réduire la durée nécessaire à atteindre l'interruption totale du courant.

Pour chaque perforation 80, on définit une longueur L82 comme étant une longueur, mesurée parallèlement à l'axe longitudinal A2 du fusible 2, entre une extrémité de cette perforations 80 la plus éloignée de la section réduite 46A et face arrière 64 du pare-arc 6 voisin. La longueur L82 représente ainsi une longueur d'un évent arrière 82. La longueur L82 est comprise entre 0,1 mm et 10 mm, de préférence entre 0,5 et 8 mm, de préférence encore entre 1 mm et 5 mm.

Ainsi, dans le deuxième mode de réalisation, les perforations 80 d'un même groupe sont en partie obturées par les faces internes 66 des deux pare-arcs 6 de la même paire 60.

Une des principales différences du troisième mode de réalisation, représenté en figure 6, avec le deuxième mode est que des perforations 80 dépassent des pare-arcs 6 du côté orienté vers la section réduite 46A. Une même lame fusible 4 est représentée sur les inserts a) et b) de la figure 6, l'insert b) représentant une coupe de la lame fusible 4 de l'insert a) suivant un plan de coupe 6b sur l'insert a).

Chaque perforation 80 se prolonge parallèlement à l'axe longitudinal A2 du fusible 2, au-delà de la face avant 62 des pare-arcs 6. Chaque perforation 80 comprend ainsi une portion avant, située du côté de la section réduite 46A, qui dépasse de la face avant 62 et forme un évent frontal 84, par lequel débouche la perforation 80. Ainsi dans le troisième mode de réalisation, les perforations 80 d'une même rangée sont en partie obturées par les faces internes 66 des deux pare-arcs 6 de la même paire 60.

Lorsqu'un arc progresse vers les pare-arcs 6 d'une même paire 60, les évents frontaux 84 permettent d'évacuer une partie du métal en fusion et/ou d'autres produits ionisés générés par l'arc au voisinage de la section réduite 46A, la cavité V20 étant remplie de sable. Ces produits ionisés ne favorisent ainsi plus le maintien de l'arc.

Pour chaque perforation 80, on définit une longueur L84 comme étant une longueur, mesurée parallèlement à l'axe longitudinal A2 du fusible 2, entre une extrémité de cette perforations 80 la plus proche de la section réduite 46A et face avant 62 du pare-arc 6 voisin. La longueur L84 représente ainsi une longueur d'un des évents frontaux 84. La longueur L84 est comprise entre 0,1 mm et 5 mm, de préférence entre 1 et 3 mm.

La figure 7 représente un graphe 700, illustrant l'évolution d'un courant électrique traversant une lame fusible 4 comprenant une section réduite 46A pour différentes lames fusibles 4 présentant des caractéristiques différentes. La performance d'un fusible 2 est notamment évaluée par un temps de coupure, qui est un temps nécessaire pour que le courant électrique s'annule une fois que la fusion de la section réduite 46A commence.

La courbe 99 illustre l'évolution du courant dans le cas où la lame fusible 4 ne comprend pas de pare-arc au voisinage de la section réduite 46A. Un arc électrique apparait à un instant *t₀.* Le courant est nul à un instant *t₉₉*. Le temps de coupure est égal à *t₉₉ - t₀.*

La courbe 100 illustre l'évolution du courant dans un cas où la lame fusible 4 comprend des pare-arcs 6 mais pas de perforation 80 telle que décrit précédemment. Deux paire 60 de pare-arcs 6 sont disposées de part et d'autres de la section réduite 46A. Le courant est nul à un instant *t₁₀₀.* Le temps de coupure d'une lame fusible 4 comprenant des pare-arcs 6, égal à *t₁₀₀* - *t₀,* est environ 40% inférieur au temps de coupure d'une lame fusible 4 sans pare-arc.

La courbe 200 illustre l'évolution du courant dans un cas où la lame fusible 4 comprend des pare-arcs 6 conforme au premier mode de réalisation de l'invention décrit précédemment, c'est-à-dire que des perforations 80 sont ménagées dans la lame fusible 4 entre les pare-arcs 6 d'une même paire 60. Le courant est nul à un instant *t₂₀₀.* Le temps de coupure d'une lame fusible 4 comprenant des pare-arcs 6 avec des perforations, égal à *t₂₀₀* - *t₀,* est environ 45% inférieur au temps de coupure d'une lame fusible 4 sans pare-arc.

La courbe 300 illustre l'évolution du courant dans un cas où la lame fusible 4 comprend des pare-arcs 6 conforme au deuxième mode de réalisation de l'invention décrit précédemment, c'est-à-dire que les perforations 80 dépassent des pare-arcs 6 du côté opposé à la section réduite 46A. Le courant est nul à un instant *t₃₀₀.* Le temps de coupure d'une lame fusible 4 comprenant des pare-arcs 6 avec des perforations et des évents arrières 82, égal à *t₃₀₀* - *t₀,* est environ 50% inférieur au temps de coupure d'une lame fusible 4 sans pare-arc.

La courbe 400 illustre l'évolution du courant dans un cas où la lame fusible 4 comprend des pare-arcs 6 conforme au troisième mode de réalisation de l'invention décrit précédemment, c'est-à-dire que les perforations 80 dépassent des pare-arcs 6 à la fois du côté de la section réduite 46A et du côté opposé à la section réduite 46A. Le courant est nul à un instant *t₄₀₀.* Le temps de coupure d'une lame fusible 4 comprenant des pare-arcs 6 avec des perforations 80 et des évents frontaux 84 et arrières 82, égal à *t₄₀₀* - *t₀,* est environ 60% inférieur au temps de coupure d'une lame fusible 4 sans pare-arc.

La figure 7 présente un aspect de l'amélioration des performances, mesurées par la réduction du temps de coupure, des fusibles 2 conformes à l'invention, par rapport aux fusibles selon l'art antérieur, avec ou sans pare-arcs 6. Les fusibles 2 conformes aux premier, deuxième et troisième modes de réalisation de l'invention, dans lesquels les perforations 80 situées d'un même côté de la section réduite 46A sont au moins en partie obturées par les pare-arcs 6 de la même paire 60, permettent d'améliorer considérablement les performances du fusible 2 par rapport à l'art antérieur. Dans l'exemple illustré, des perforations 80 sont ménagées de chaque côté de la section réduite 46A. En variante non représentée, une ou plusieurs perforations 80 sont ménagées d'un seul côté de la section réduite 46A, au voisinage de cette section réduite 46A, au moins une perforation 80 contribuant aussi à l'extinction de l'arc électrique

Dans l'exemple illustré, les perforations 80 et les pare-arcs 6 sont disposés uniquement de part et d'autre de la section réduite 46A située au milieu d'une lame fusible 4 afin d'expliquer l'invention. Bien entendu, lorsque la lame fusible 4 comprend des sections réduites 46 autres que la section réduite 46A, d'autres perforations, du type des perforations 80, ainsi que d'autres pare-arcs, du type des pare-arcs 6, peuvent le cas échéant être disposés au voisinage de ces sections réduites 46.

Selon une variante non représentée, les perforations 80 sont séparées l'une de l'autre par deux, voire plus, sections réduites du type des sections réduite 46 et/ou 46A. Comme décrit précédemment, les perforations 80 et les pare-arcs 6 présentent des formes avec des dimensions précises, ces dimensions pouvant changer notamment en fonction du dimensionnement et du calibre du fusible 2, de la taille des trous 44 de la section réduite 46A.

Le procédé de fabrication du fusible 2, décrit notamment à l'aide de la figure 8, comprend ainsi une étape 800 consistant à ménager dans la lame fusible 4 au moins une perforation 80 au voisinage de la section réduite 46A, d'un côté du plan transversal P4.

Ensuite, le procédé comprend une étape 802 consistant à assembler deux pare-arc 6 d'une même paire 60 sur une face principale respective de la lame fusible 4 au voisinage de la section réduite 46A, de manière que les perforations 80 sont au moins en partie obturées par les pare-arcs 6. Lorsque les perforations 80 présentent une longueur supérieure à la longueur L6 des pare-arcs 6, des évents frontaux 84 et/ou arrière 82 sont ménagés.

Lorsque les pare-arcs 6 sont assemblés à la lame fusible 4 par collage au cours de l'étape 802 d'assemblage, le procédé de fabrication comprend une étape 804, antérieure à l'étape 802 d'assemblage, consistant à fabriquer les deux pare-arcs 6 de la première paire 60, les pare-arcs 6 étant réalisés en un matériau élastique préformé, notamment en un élastomère réticulé tel que du silicone, et présentant chacun une face interne 66 plane. De façon non limitative, les pare arcs 6 sont par exemple fabriqués par moulage, la face interne 66 étant optionnellement rectifiée par usinage. Selon un autre exemple, on fabrique, par exemple par calandrage, une bande calibrée de matériau élastique présentant une largeur égale à la largeur de la lame fusible 4 sur laquelle les pare-arcs 6 sont destinés à être collés, la bande calibrée présentant une épaisseur égale à l'épaisseur L7 des pare-arcs 6. Les pare-arcs 6 sont ensuite découpés dans cette bande calibrée. Une ou plusieurs des faces des pare-arcs 6 peuvent être usinés pour corriger leur géométrie, en particulier la face interne 66, qui est de préférence plane pour favoriser l'adhésion de la couche d'adhésif 72, et la face avant 62, orientée vers la section réduite 46A.

Ensuite, au cours de l'étape 802 d'assemblage, une couche d'adhésif 72 est intercalée entre la face interne 66 de chaque pare-arc 6 et une face principale respective de la lame-fusible 4, puis les pare-arcs 6 sont mis en place sur la lame fusible au voisinage de la section réduite 46A. Les pare-arcs 6 sont situés du même côté du plan transversal P4, les faces avant 62 des pare-arcs 6 étant orientées vers la section réduite 46A, de manière que la distance L8 entre la face avant 62 de chaque pare-arc 6 et la ligne frontière 70 la plus proche est comprise entre 1 mm et 15 mm.

Le quatrième mode de réalisation de la lame fusible 4 et des pare-arcs 6, représenté sur les figures 9 et 10, ressemble au troisième mode de réalisation en ce que les perforations 80, ménagées au voisinage de la section réduite 46A, dépassent des faces avant 62 et arrière 64 des pare-arcs 6, pour former respectivement des évents frontaux 84 et arrière 82. Chacune des perforations 80 est au moins en partie obturée par les faces internes 66 des deux pare-arcs 6 d'une même paire 60, chaque perforation 80 ménageant une cavité entre les deux pare-arcs 6 d'une même paire 60. Comme dans les autres modes de réalisation, les pare-arcs 6 du quatrième mode sont réalisés en un matériau élastique, ici en silicone, sont associés par paire 60 et sont fixés sur la lame fusible 4 au moyen d'une couche d'adhésif 72, qui est intercalée entre la lame fusible 4 et une face interne 66 de chaque pare-arc 6 de la paire 60 correspondante.

Parmi les principales différences de la lame fusible 4 et des pare-arcs 6 du quatrième mode de réalisation par rapport aux modes de réalisation précédents, les perforations 80 sont en forme d'ellipse allongée, qui s'étendent dans leur longueur parallèlement à l'axe longitudinal A2 du fusible 2. D'autre part, la lame fusible 4 présente ici des plis 86 au niveau des faces avant 62 et arrière 64 des pare-arcs 6, Dans l'exemple illustré, les plis 86 sont situés dans un plan parallèle au plan transversal P4. Les évents frontaux 84 et arrière 82 s'étendent sur ces plis 86. Ainsi les évents frontaux 84 sont orientés vers la section réduite 46A. Dans l'exemple illustré, les évents arrière 82 de chaque paire 60 de pare-arcs 6 sont orientés vers une section réduite 46 respective. Selon les conventions de nommage utilisées dans la présente description, les évents arrière 82, vis-à-vis de la section réduite 46A, sont donc des évents frontaux vis-à-vis d'une des sections réduite 46.

Une telle structure de lame fusible 4, comprenant des plis 86, permet une structure plus compacte par rapport à une lame fusible 4 sans pliure.

Dans tous les modes de réalisation illustrés, les pare-arcs 6 sont réalisés en matériau élastique, notamment en un matériau élastomère tel que du silicone. Optionnellement, les pare-arcs 6 comprennent des particules minérales et/ou organiques, qui sont ajoutées au matériau élastique sous forme de poudre et/ou de fibres. Ces particules servent à ajuster les propriétés du matériau des pare-arcs 6, par exemple servent à ajuster la dureté Shore du matériau, et/ou servent de renfort mécanique. Le matériau des pare-arcs 6 est alors un matériau renforcé, aussi appelé matériau composite, comprenant une matrice réalisée en un matériau élastique, notamment réalisée en un matériau élastomère tel que du silicone. Par opposition à un matériau renforcé, un matériau sans particules ajoutées est dit « matériau brut ».

Selon une variante non-représentée, les pare-arcs sont réalisés en un matériau élastique moussé, c'est-à-dire un matériau renfermant des bulles de gaz et présentant une porosité moyenne supérieure à 50%, de préférence supérieure à 60%, de préférence encore supérieure à 70%. La porosité moyenne est définie, pour une pièce donnée, comme la fraction du volume des bulles de gaz contenues dans cette pièce sur le volume total de cette pièce.

Selon une autre variante non-représentée, les pare-arcs 6 sont constitués de plusieurs couches de matériaux empilées les unes sur les autres. Au moins une des couches est réalisée en un matériau élastique tel que décrit précédemment, notamment en un matériau élastomère tel que du silicone. Selon des exemples, ces couches présentent des caractéristiques distinctes, notamment des caractéristiques de dureté distinctes, et ces couches de matériaux sont avantageusement assemblées les unes aux autres par collage.

De nombreux autres modes de réalisation sont possibles.

En particulier, les caractéristiques des lames fusibles 4 et des pare-arcs 6 selon l'invention, et notamment les caractéristiques structurelles des pare-arcs et leur procédé de fabrication peuvent être mis en oeuvre indépendamment du corps 20 comprenant une armature 48 décrit ci-dessus et pourrait être implémentées dans un corps de fusible conventionnel. Notamment, les perforations 80 peuvent être utilisées indépendamment de l'armature 48.

Toute caractéristique décrite pour un mode de réalisation ou une variante dans ce qui précède peut être mise en oeuvre pour les autres modes de réalisation et variantes décrits précédemment, pour autant que techniquement faisable.

## Revendications

1. Fusible (2), comprenant :
- au moins une lame fusible (4), ménagée dans une feuille présentant deux faces principales opposées s'étendant selon un axe longitudinal (A2) de la lame fusible, chaque lame fusible comprenant une portion dans laquelle est ménagée une section réduite (46, 46A) définissant un plan transversal (P4) à la lame fusible,
- deux bornes (22) de connexion, chaque borne étant reliée à chaque lame fusible,
- des pare-arcs (6), réalisés en un matériau élastique, qui sont associés par paire (60), les pare-arcs d'une même paire étant chacun situés en regard l'un de l'autre sur une face principale respective d'une même lame fusible, chaque pare-arc comprenant une face interne (66), orientée vers la lame fusible, une face avant (62), orientée vers la section réduite, et une face arrière (64), orientée à l'opposé de la section réduite,
dans lequel :
- au moins une perforation (80) est ménagée dans la lame fusible (4) au voisinage de la section réduite (46A), chacune desdites perforations étant au moins en partie obturée par les faces internes (66) des deux pare-arcs (6) d'une même paire (60),
- chaque perforation ménage une cavité entre les deux pare-arcs d'une même paire,
**caractérisé en ce que** la section surfacique d'un groupe de perforations (80), mesurée suivant l'axe longitudinal (A2) de cette lame fusible (4), est cinq fois supérieure, de préférence dix fois supérieure, à la plus petite section surfacique parmi les sections surfaciques des sections réduites (46, 46A) ménagées sur cette lame fusible (4).

2. Fusible (2) selon la revendication 1, dans lequel des perforations (80) sont ménagées dans la lame fusible (4) de chaque côté de la section réduite (46A) et dans lequel le fusible comprend, outre la première paire (60) de pare-arcs (6), une deuxième paire (60) de pare-arcs, les première et deuxième paires de pare-arcs obturant chacune au moins en partie les perforations ménagées de chaque côté de la section réduite.

3. Fusible (2) selon l'une quelconque des revendications 1 ou 2, dans lequel les perforations (80) présentent une forme allongée et sont disposées dans leur longueur parallèlement à la direction longitudinale (A2) de la lame fusible.

4. Fusible (2) selon l'une quelconque des revendications 1 à 3, dans lequel les perforations (80) se prolongent parallèlement à la direction longitudinale (A2) de la lame fusible (4) au-delà de la face arrière (64) des pare-arcs (6), de manière à former des évents arrières (82).

5. Fusible (2) selon la revendication 4, dans lequel les évents arrières (82) présentent une longueur (L82) comprise entre 0,1 mm et 10 mm, de préférence entre 0,5 et 8 mm, de préférence encore entre 1 mm et 5 mm.

6. Fusible (2) selon l'une quelconque des revendications 1 à 5, dans lequel les perforations (80) se prolongent parallèlement à la direction longitudinale (A2) de la lame fusible (4) au-delà de la face avant (62) des pare-arcs (6) de manière à former des évents frontaux (84).

7. Fusible (2) selon la revendication 6, dans lequel les évents frontaux (84) présentent une longueur (L84) comprise entre 0,1 mm et 5 mm, de préférence entre 1 et 3 mm.

8. Fusible (2) selon l'une quelconque des revendications 1 à 7, dans lequel les faces avant (62) et arrière (64) de chaque pare-arc (6) sont séparées d'une longueur (L6) comprise entre 5 mm et 30 mm.

9. Fusible (2) selon l'une quelconque des revendications 1 à 8, dans lequel une distance (L8) entre la face avant (62) d'un pare-arc (6) et une ligne frontière (70) de la section réduite (46A) située en regard est comprise entre 0,5 mm et 20 mm, de préférence entre 1 mm et 15 mm, de préférence encore entre 2 mm et 12 mm.

10. Fusible (2) selon l'une quelconque des revendications 1 à 9, dans lequel les pare-arcs (6) sont réalisés en un matériau présentant une dureté, mesurée sur une échelle Shore-A, comprise entre 20 et 90, de préférence comprise entre 40 et 70.

11. Fusible (2) selon l'une quelconque des revendications 1 à 10, dans lequel les pare-arcs (6) sont réalisés en un matériau élastomère, de préférence en silicone.

12. Fusible (2) selon l'une quelconque des revendications 1 à 11, dans lequel pour au moins une première paire (60) de pare-arcs (6), les pare-arcs (6) sont réalisés en un matériau préformé, et dans lequel une couche d'adhésif (72) est intercalée entre la lame fusible (4) et la face interne (66) de chaque pare-arc (6) de cette paire, la face interne étant orientée vers une des faces principales de la lame fusible, de manière à fixer chaque pare-arc sur la lame fusible.

13. Fusible (2) selon l'une quelconque des revendications 1 à 12, dans lequel le fusible comprend une armature (48), qui est reçue dans une cavité (V20) d'un corps (20) du fusible et qui limite les mouvements des lames fusibles (4) par rapport au corps par l'intermédiaire d'entretoises (52) et/ou de cales (58).

14. Procédé de fabrication d'un fusible (2) conforme à l'une quelconque des revendications 1 à 13, le fusible comprenant au moins une lame fusible (4) avec une section réduite (46, 46A) définissant un plan transversal (P4) à la lame fusible ; dans lequel le procédé comprend les étapes consistant à :
- ménager (800) dans la lame fusible (4) au moins une perforation (80) d'un côté du plan transversal (P4),
- assembler (802) deux pare-arc (6) d'une première paire (60) sur une face principale respective de la lame fusible (4) au voisinage de la section réduite (46, 46A), de manière que chaque perforation (80) est au moins en partie obturée par les pare-arcs (6), une distance (L8) entre une face avant (62) de chaque pare-arc (6) et une ligne frontière (70) de la section réduite en regard étant comprise entre 1 mm et 15 mm.

15. Procédé de fabrication selon la revendication 14, dans lequel le procédé comprend une étape, antérieure à l'étape d'assemblage (802), consistant à fabriquer (804) deux pare-arcs (6) d'une première paire (60), les pare-arcs (6) étant réalisés en un matériau élastomère réticulé et présentant une face interne (66) plane et dans lequel, au cours de l'étape d'assemblage, une couche d'adhésif (72) est intercalée entre la face interne (66) de chaque pare-arc et une face principale respective de la lame-fusible de manière à coller les pare-arcs (6) de la première paire (60) sur la lame fusible.

## Patentansprüche

1. Sicherung (2), umfassend:
- mindestens ein Sicherungsblatt (4), das in einem Blatt mit zwei gegenüberliegenden Hauptflächen angeordnet ist, die sich entlang einer Längsachse (A2) des Sicherungsblatts erstrecken, wobei jedes Sicherungsblatt einen Abschnitt umfasst, in dem ein reduzierter Abschnitt (46, 46A) ausgebildet ist, der eine Querebene (P4) zum Sicherungsblatt definiert,
- zwei Anschlussklemmen (22), wobei jede Klemme mit jedem Sicherungsblatt verbunden ist,
- Lichtbogenschützer (6) aus einem elastischen Material, die paarweise (60) miteinander verbunden sind, wobei die Lichtbogenschützer eines Paares jeweils einander gegenüber auf einer jeweiligen Hauptfläche desselben Sicherungsblatts angeordnet sind. Jeder Lichtbogenschützer umfasst eine Innenfläche (66), die dem Sicherungsblatt zugewandt ist, eine Vorderfläche (62), die dem reduzierten Abschnitt zugewandt ist, und eine Rückfläche (64), die von dem reduzierten Abschnitt abgewandt ist,
wobei:
- mindestens eine Perforation (80) im Sicherungsblatt (4) in der Nähe des reduzierten Abschnitts (46A) vorgesehen ist, wobei jede der Perforationen zumindest teilweise durch die Innenseiten (66) der beiden Lichtbogenschützer (6) eines gleichen Paars (60) verschlossen wird,
- jede Perforation einen Hohlraum zwischen den beiden Lichtbogenschützern eines Paares ausspart,
**dadurch gekennzeichnet, dass** die Querschnittsfläche einer Gruppe von Perforationen (80), gemessen entlang der Längsachse (A2) des Sicherungsblatts (4), fünfmal und vorzugsweise zehnmal größer ist als die kleinste Querschnittsfläche unter den Querschnittsflächen der reduzierten Abschnitte (46, 46A), die auf diesem Sicherungsblatt (4) vorgesehen sind.

2. Sicherung (2) nach Anspruch 1, wobei in dem Sicherungsblatt (4) auf jeder Seite des reduzierten Abschnitts (46A) Perforationen (80) vorgesehen sind und wobei die Sicherung zusätzlich zu dem ersten Paar (60) Lichtbogenschützer (6) ein zweites Paar (60) Lichtbogenschützer umfasst, wobei das erste und das zweite Paar Lichtbogenschützer jeweils zumindest teilweise die Perforationen auf jeder Seite des reduzierten Abschnitts verschließen.

3. Sicherung (2) nach einem der Ansprüche 1 oder 2, wobei die Perforationen (80) eine längliche Form aufweisen und in ihrer Länge parallel zur Längsrichtung (A2) des Sicherungsblatts angeordnet sind.

4. Sicherung (2) nach einem der Ansprüche 1 bis 3, wobei sich die Perforationen (80) parallel zur Längsrichtung (A2) des Sicherungsblatts (4) über die Rückfläche (64) der Lichtbogenschützer (6) hinaus erstrecken, um hintere Entlüftungsöffnungen (82) zu bilden.

5. Sicherung (2) nach Anspruch 4, wobei die hinteren Entlüftungsöffnungen (82) eine Länge (L82) zwischen 0,1 mm und 10 mm, vorzugsweise zwischen 0,5 und 8 mm, noch wünschenswerter zwischen 1 mm und 5 mm, aufweisen.

6. Sicherung (2) nach einem der Ansprüche 1 bis 5, wobei sich die Perforationen (80) parallel zur Längsrichtung (A2) des Sicherungsblatts (4) über die Vorderfläche (62) der Lichtbogenschützer (6) hinaus erstrecken, um Frontentlüftungen (84) zu bilden.

7. Sicherung (2) nach Anspruch 6, wobei die vorderen Entlüftungsöffnungen (84) eine Länge (L84) zwischen 0,1 mm und 5 mm, vorzugsweise zwischen 1 und 3 mm, aufweisen.

8. Sicherung (2) nach einem der Ansprüche 1 bis 7, wobei die Vorderfläche (62) und die Rückfläche (64) jedes Lichtbogenschützers (6) um eine Länge (L6) zwischen 5 mm und 30 mm voneinander getrennt sind.

9. Sicherung (2) nach einem der Ansprüche 1 bis 8, wobei ein Abstand (L8) zwischen der Vorderfläche (62) eines Lichtbogenschützers (6) und einer Grenzlinie (70) des gegenüberliegenden reduzierten Abschnitts (46A) zwischen 0,5 mm und 20 mm, vorzugsweise zwischen 1 mm und 15 mm, noch wünschenswerter zwischen 2 mm und 12 mm liegt.

10. Sicherung (2) nach einem der Ansprüche 1 bis 9, wobei die Lichtbogenschützer (6) aus einem Material mit einer Härte, gemessen auf einer Shore-A-Skala, zwischen 20 und 90, vorzugsweise zwischen 40 und 70, hergestellt sind.

11. Sicherung (2) nach einem der Ansprüche 1 bis 10, wobei die Lichtbogenschützer (6) aus einem elastomeren Material, vorzugsweise aus Silikon, hergestellt sind.

12. Sicherung (2) nach einem der Ansprüche 1 bis 11, wobei für mindestens ein erstes Paar (60) von Lichtbogenschützern (6) die Lichtbogenschützer (6) aus einem vorgeformten Material hergestellt sind, und wobei eine Klebstoffschicht (72) zwischen dem Sicherungsblatt (4) und der Innenfläche (66) jedes Lichtbogenschützers (6) dieses Paares angeordnet ist, wobei die Innenfläche einer der Hauptflächen des Sicherungsblatts zugewandt ist, um so jeden Lichtbogenschützer am Sicherungsblatt zu befestigen.

13. Sicherung (2) nach einem der Ansprüche 1 bis 12, wobei die Sicherung eine Armatur (48) umfasst, die in einem Hohlraum (V20) eines Körpers (20) der Sicherung aufgenommen ist und die Bewegungen des Sicherungsblatts (4) relativ zu dem Körper über Abstandshalter (52) und/oder Keile (58) begrenzt.

14. Verfahren zur Herstellung einer Sicherung (2) nach einem der Ansprüche 1 bis 13, wobei die Sicherung mindestens ein Sicherungsblatt (4) mit einem reduzierten Abschnitt (46, 46A) umfasst, der eine Querebene (P4) zum Sicherungsblatt definiert; wobei das Verfahren folgende Schritte umfasst:
- in dem Sicherungsblatt (4) mindestens eine Perforation (80) auf einer Seite der Querebene (P4) vorsehen (800),
- Zusammenfügen (802) von zwei Lichtbogenschützern (6) eines ersten Paars (60) auf einer jeweiligen Hauptfläche des Sicherungsblatts (4) in der Nähe des reduzierten Abschnitts (46, 46A), so dass jede Perforation (80) zumindest teilweise durch die Lichtbogenschützer (6) verschlossen ist, wobei ein Abstand (L8) zwischen einer Vorderfläche (62) jedes Lichtbogenschützers (6) und einer Grenzlinie (70) des gegenüberliegenden reduzierten Abschnitts im Bereich zwischen 1 mm und 15 mm liegt.

15. Herstellungsverfahren nach Anspruch 14, wobei das Verfahren einen Schritt umfasst, der vor dem Schritt des Zusammenfügens (802) liegt, nämlich zwei Lichtbogenschützer (6) eines ersten Paares (60) hergestellt werden (804), wobei die Lichtbogenschützer (6) aus einem vernetzten elastomeren Material hergestellt sind und eine ebene Innenfläche (66) aufweisen, und wobei während des Zusammenfügungsschritts eine Klebstoffschicht (72) zwischen der Innenfläche (66) jedes Lichtbogenschützers und einer jeweiligen Hauptfläche des Sicherungsblatts angeordnet wird, um die Lichtbogenschützer (6) des ersten Paars (60) an das Sicherungsblatt zu kleben.

## Claims

1. A fuse (2), comprising :
- at least one fuse blade (4), formed in a sheet having two opposite main faces extending along a longitudinal axis (A2) of the fuse blade, each fuse blade comprising a portion in which is formed a reduced section (46, 46A) defining a plane (P4) transverse to the fuse blade,
- two connection terminals (22), each terminal being connected to each fuse blade,
- arc guards (6), made of an elastic material, which are associated in pairs (60), the arc guards of the same pair each being located opposite one another on a respective main face of the same fuse blade, each arc guard comprising an internal face (66), oriented towards the fuse blade, a front face (62), oriented towards the reduced section, and a rear face (64), oriented towards the 'opposite reduced section,
wherein:
- at least one perforation (80) is formed in the fuse blade (4) in the vicinity of the reduced section (46A), each of said perforations being at least partly closed by the internal faces (66) of the two arc guards (6) of the same pair (60),
- each perforation forms a cavity between the two arches of the same pair,
**characterized in that** the surface section of a group of perforations (80), measured along the longitudinal axis of this fuse blade (4), is five times greater, preferably ten times greater, than the smallest surface section among the reduced surface sections (46 or 46A) provided on this fuse blade (4).

2. The fuse (2) according to claim 1, wherein perforations (80) are formed in the fuse blade (4) on each side of the reduced section (46A) and wherein the fuse comprises, besides the first pair (60) of arc guards (6), a second pair (60) of arc guards, the first and second pairs of arc guards each closing off at least partially the perforations made on each side of the reduced section.

3. The fuse (2) according to any one of claims 1 or 2, in which the perforations (80) have an elongated shape and are disposed along their length parallel to the longitudinal direction (A2) of the fuse blade.

4. The fuse (2) according to any one of claims 1 to 3, wherein the perforations (80) extend parallel to the longitudinal direction (A2) of the fuse blade (4) beyond the rear face (64) of the arc guards (6), so as to form rear vents (82).

5. The fuse (2) according to claim 4, wherein the rear vents (82) have a length (L82) between 0.1 mm and 10 mm, preferably between 0.5 and 8 mm, more preferably between 1 mm and 5 mm.

6. The fuse (2) according to any one of claims 1 to 5, wherein the perforations (80) extend parallel to the longitudinal direction (A2) of the fuse blade (4) beyond the front face (62) of the arc guards (6) so as to form front vents (84).

7. The fuse (2) according to claim 6, wherein the front vents (84) have a length (L84) between 0.1 mm and 5 mm, preferably between 1 and 3 mm.

8. The fuse (2) according to any one of claims 1 to 7, wherein the front (62) and rear (64) of each arc guard (6) are separated by a length (L6) of between 5 mm and 30 mm.

9. The fuse (2) according to any one of claims 1 to 8, wherein a distance (L8) between the front face (62) of an arc guard (6) and a border line (70) of the reduced section (46A) located opposite is between 0.5 mm and 20 mm, preferably between 1 mm and 15 mm, more preferably between 2 mm and 12 mm.

10. The fuse (2) according to any one of claims 1 to 9, wherein the arc guards (6) are made of a material having a hardness, measured on a Shore-A scale, between 20 and 90, preferably between 40 and 70.

11. The fuse (2) according to any one of claims 1 to 10, wherein the arc guards (6) are made of an elastomeric material, preferably of silicone.

12. The fuse (2) according to any one of claims 1 to 11, wherein for at least a first pair (60) of arc guards (6), the arc guards (6) are made of a preformed material, and in which a layer of adhesive (72) is interposed between the fuse blade (4) and the internal face (66) of each arc guard (6) of this pair, the internal face being oriented towards one of the main faces of the fuse blade, so as to fix each arc guard on the fuse blade.

13. The fuse (2) according to any one of claims 1 to 12, wherein the fuse comprises a frame (48) which is received in a cavity (V20) of a body (20) of the fuse and which limits the movements of the fuse blades (4) relative to the body by means of spacers (52) and/or shims (58).

14. A method of manufacturing a fuse (2) according to any one of claims 1 to 13, the fuse comprising at least one fuse blade (4) with a reduced section (46, 46A) defining a plane (P4) transverse to the fuse blade ; wherein the method comprises the steps of:
- providing (800) in the fuse blade (4) at least one perforation (80) on one side of the transverse plane (P4),
- assembling (802) two arc guards (6) of a first pair (60) on a respective main face of the fuse blade (4) in the vicinity of the reduced section (46, 46A), so that each perforation (80) is at least partially blocked by the arc guards (6), a distance (L8) between a front face (62) of each arc guard (6) and a border line (70) of the opposite reduced section being between 1 mm and 15 mm.

15. The manufacturing method according to claim 14, wherein the method comprises a step, prior to the assembly step (802), consisting in manufacturing (804) two arc guards (6) of a first pair (60), the arc guards (6) being made of a crosslinked elastomeric material and having a flat internal face (66) and in which, during the assembly step, a layer of adhesive (72) is interposed between the internal face (66) of each arc guard and a respective main face of the fuse blade so as to glue the arc guards (6) of the first pair (60) on the fuse blade.
